# FASCICULE DE BREVET EUROPEEN

(11) **EP 2 531 304 B1**
(45) Date de publication et mention de la délivrance du brevet: **11.11.2015**
(21) Numéro de dépôt: 11705931.1
(22) Date de dépôt: 26.01.2011
(51) Int. Cl.: B05C 17/02

(54) **PROCEDE DE DEPÔT D'UN PRIMAIRE DE THERMOSCELLAGE SUR LE BUVANT D'UN RECIPIENT**
VERFAHREN ZUM ÜBERZIEHEN EINES HEISSSIEGELHAFTUNGSVERMITTLERS AUF DEN VERSCHLUSSRING EINES BEHÄLTERS
METHOD FOR DEPOSITING A HEAT-SEALING PRIMER ONTO THE LOCKING RING OF A CONTAINER

(30) Priorité: 03.02.2010 FR 1050739
(43) Date de publication de la demande: 12.12.2012
(73) Titulaire: Saint-Gobain Emballage, 92400 Courbevoie (FR)
(72) Inventeur: CHAUVET, Boris, F-71100 Chalon Sur Saone (FR); MERTZ, Frédéric, F-71370 Ouroux Sur Saone (FR); MARTIN, Eric, F-92320 Chatillon (FR)
(74) Mandataire: Ribeaudeau, Marion Christine
(86) Numéro de dépôt international: PCT/FR2011/050149
(87) Numéro de publication internationale: WO 2011/095727

(56) Documents cités:
- EP-A2- 0 972 751
- US-A- 4 396 655
- US-A- 4 404 703
- US-A1- 2008 242 524
- US-A1- 2009 271 938

## Description

La présente invention a trait au dépôt d'un primaire de thermoscellage sur le buvant d'un récipient tel que pot, bouteille, flacon, carafe..., notamment en verre. On cherche en particulier à effectuer ce dépôt sur des grandes séries d'articles à l'échelle industrielle. La géométrie de la surface constituée par ce buvant est quelconque, fréquemment annulaire, mais aussi ovale, sensiblement rectangulaire ou autre.

On cherche d'autre part à former des revêtements homogènes en épaisseur. En effet, de nombreux procédés de dépôt, tels que par transfert au moyen d'un rouleau, produisent des revêtements d'épaisseurs inhomogènes, notamment plus importantes à l'arrière du dépôt, c'est-à-dire sur la partie de la surface entrant en dernier en contact avec le rouleau.

Des procédés de pulvérisation peuvent être inadaptés en raison de la géométrie annulaire de la surface à enduire, par exemple s'il convient d'éviter de revêtir la paroi intérieure, le fond du pot.

L'homogénéité d'épaisseur du revêtement peut avoir un intérêt esthétique quand ce revêtement est un vernis.

Elle a un intérêt technique et économique quand le revêtement est un primaire de thermoscellage. Ce dernier est un agent auxiliaire de thermoscellage d'un opercule constitué d'une feuille d'aluminium et d'une couche de résine thermoplastique. Un primaire de thermoscellage est susceptible de poser les problèmes suivants.

On sait que les constituants alcalins du verre sont susceptibles de migrer à travers le revêtement de primaire de thermoscellage jusqu'à sa surface, de manière à engendrer, après thermoscellage, des problèmes de fuite. Cette migration se produit pendant toute la durée de stockage des articles avant leur utilisation; sa durée est d'autant plus longue que l'épaisseur minimale de primaire est importante. On peut ainsi chercher à augmenter cette épaisseur minimale.

Ce faisant, il convient cependant d'éviter le plus possible des inhomogénéités d'épaisseur des revêtements de primaire de thermoscellage. On cherche donc à obtenir une barrière d'épaisseur relativement importante et homogène, de ce primaire de thermoscellage.

Ce but est atteint par l'invention qui a pour objet un procédé de dépôt d'un primaire de thermoscellage sur le buvant d'un récipient par transfert à partir d'un rouleau, qui se distingue par le fait que la surface du rouleau est constituée d'un tricot tubulaire à mailles cueillies ou jetées.

Le tricot tubulaire ne présente aucune couture.

Un tricot à mailles cueillies ou tricot trame comprend des rangées de boucles entrelacées formées à partir d'un seul fil. Plusieurs familles ou contextures de tricots à mailles cueillies sont : jersey, côte, interlock, point Milan, point de Rome, mailles retournées (point mousse, point de riz, tricot à dessins par effets de mailles, maille chargée).

On peut citer, comme mailles jetées, la charmeuse, l'atlas, le jacquart.

Un rouleau de transfert dont la surface est constituée d'un tricot tubulaire à mailles cueillies ou jetées produit, sur le buvant d'un récipient, un revêtement liquide d'épaisseur homogène, en particulier pas plus importante à l'arrière du dépôt, contrairement à tous les matériaux de rouleaux de transfert utilisés jusqu'à présent.

De préférence le tricot est de contexture côte, regroupant les contextures côte anglaise, Richelieu, 1X1, 2X1, 2X2, 3X3, 4X4 ... Toutefois, la contexture côte 2X1 est particulièrement préférée.

Le tricot comprend avantageusement une fibre naturelle ou synthétique, notamment une fibre de para-aramide.

On appelle titrage du fil constituant le tricot tubulaire, son nombre de mètres au gramme pouvant être exprimé en Nm (numéro métrique).

Selon d'autres caractéristiques préférées du procédé de l'invention :
- le tricot comprend un fil de numéro métrique compris entre 1/002 Nm et 1/330 Nm, de préférence entre 1/010 Nm et 1/080 Nm ;
- le tricot tubulaire recouvre directement un tissu, en particulier une toile de jean, ou une mousse ou un matériau résilient(e), en particulier un caoutchouc ou une silicone plein(e) ou cellulaire ;
- ledit récipient est un pot ou autre récipient (bouteille, flacon, carafe,...), notamment en verre.

L'invention est maintenant illustrée par l'exemple de réalisation suivant.

### EXEMPLE

Dans cet exemple, les proportions sont en masse sauf indication contraire.

On dépose un promoteur d'adhésion sur des pots en verre ayant un diamètre extérieur de bague de 54,4 mm et une largeur de buvant de 4,2 mm.

Le promoteur d'adhésion est une solution aqueuse d'un complexe de nitrate de chrome (III) et d'acide fumarique [Cr(H₂O)₅(C₄H₃O₄)] (NO₃)₂ contenant 0,13 % de chrome (III) et 0,3 % d'acide fumarique, commercialisé par la société Ardagh Glass Holmegaard A/S du Danemark sous la marque enregistrée Volan®.

Cette solution est le cas échéant diluée dans de l'eau déminéralisée-désionisée, sa concentration étant indiquée en proportion de chrome.

On utilise deux rouleaux d'enduction : un premier rouleau dont la surface est constituée d'une toile de jean, un second ne se différenciant du premier qu'en ce que la toile de jean est revêtue d'un tricot tubulaire de contexture côte 2X1, constitué d'un fil de para-aramide de numéro métrique 1/040 Nm (c'est-à-dire 40 m/g).

La figure 1 représente les quantités sèches du promoteur d'adhésion déposées sur le buvant des pots, à l'avant de l'enduction (partie du buvant entrant la première en contact avec le rouleau), noté AV, à l'arrière de l'enduction noté AR, côtés droit et gauche du buvant, notés D et G. Ces quantités sèches sont exprimées en µg/mm².

Le rouleau revêtu de toile de jean est noté rouleau 1, le rouleau revêtu de tricot tubulaire est noté rouleau 2.

On remarque sur la figure 1 que l'enduction par le rouleau 1 non conforme à l'invention dépose une quantité beaucoup plus importante à l'arrière de l'enduction, tandis que l'épaisseur du revêtement déposé par le rouleau conforme à l'invention est homogène sur toute la circonférence du buvant.

On note par ailleurs qu'à l'exception de la partie arrière du buvant, on dépose avec le rouleau non conforme à l'invention à partir d'une solution à 0,043 % en chrome une quantité sèche équivalente à celle déposée avec le rouleau selon l'invention à partir d'une solution à 0,13 % de chrome. Ces valeurs ne présagent cependant pas d'un meilleur bilan de la quantité de promoteur d'adhésion consommé en faveur du rouleau non conforme à l'invention, car l'évaluation de ce bilan nécessite d'autres mesures en dynamique.

Par contre il est bien vérifié que le procédé de l'invention est remarquable, comme déjà dit, par l'homogénéité d'épaisseur du revêtement obtenu. Cette épaisseur est aisément réglable par le choix de la concentration de la solution déposée.

## Revendications

1. Procédé de dépôt d'un primaire de thermoscellage sur le buvant d'un récipient par transfert à partir d'un rouleau, **caractérisé en ce que** la surface du rouleau est constituée d'un tricot tubulaire à mailles cueillies ou jetées.

2. Procédé selon la revendication 1, **caractérisé en ce que** le tricot est de contexture côte.

3. Procédé selon la revendication 2, caractérisé en ces que le tricot est de contexture côte 2 x 1.

4. Procédé selon l'une des revendications précédentes, **caractérisé en ce que** le tricot comprend une fibre naturelle ou synthétique.

5. Procédé selon la revendication 4, **caractérisé en ce que** le tricot comprend une fibre de para-aramide.

6. Procédé selon l'une des revendications précédentes, **caractérisé en ce que** le tricot comprend un fil de numéro métrique compris entre 1/002 Nm et 1/330 Nm.

7. Procédé selon la revendication 6, **caractérisé en ce que** le tricot comprend un fil de numéro métrique compris entre 1/010 Nm et 1/080 Nm.

8. Procédé selon l'une des revendications précédentes, **caractérisé en ce que** le tricot tubulaire recouvre directement un tissu ou une mousse ou un matériau résilient(e).

9. Procédé selon la revendication 8, **caractérisé en ce que** le tissu est une toile de jean, la mousse ou le matériau résilient(e) un caoutchouc ou une silicone plein(e) ou cellulaire.

10. Procédé selon l'une des revendications précédentes, **caractérisé en ce que** ledit récipient est un pot ou autre récipient, notamment en verre.

## Patentansprüche

1. Verfahren zum Aufbringen einer Versiegelungsgrundierung auf einem Öffnungsrand eines Behälters durch Transfer von einer Walze, **dadurch gekennzeichnet, dass** die Oberfläche der Walze von einem rohrförmigen Strickgewebe mit Fangmaschen oder Wurfmaschen gebildet ist.

2. Verfahren nach Anspruch 1, **dadurch gekennzeichnet, dass** das Strickgewebe eine Rippenmusterung hat.

3. Verfahren nach Anspruch 2, **dadurch gekennzeichnet, dass** das Strickgewebe eine 2x1-Rippenmusterung hat.

4. Verfahren nach einem der vorhergehenden Ansprüche, **dadurch gekennzeichnet, dass** das Strickgewebe eine Naturfaser oder Synthetikfaser enthält.

5. Verfahren nach Anspruch 4, **dadurch gekennzeichnet, dass** das Strickgewebe eine Para-Aramidfaser enthält.

6. Verfahren nach einem der vorhergehenden Ansprüche, **dadurch gekennzeichnet, dass** das Strickgewebe einen Faden mit einer metrischen Nummerierung zwischen Nm 1/002 und Nm 1/330 enthält.

7. Verfahren nach Anspruch 6, **dadurch gekennzeichnet, dass** das Strickgewebe einen Faden mit einer metrischen Nummerierung zwischen Nm 1/010 und Nm 1/080 enthält.

8. Verfahren nach einem der vorhergehenden Ansprüche, **dadurch gekennzeichnet, dass** das rohrförmige Strickgewebe ein widerstandsfähiges Gewebe oder einen widerstandsfähigen Schaumstoff oder ein widerstandsfähiges elastisches Material direkt bedeckt.

9. Verfahren nach Anspruch 8, **dadurch gekennzeichnet, dass** das Gewebe ein Jeansstoff, der widerstandsfähige Schaumstoff oder das widerstandsfähige elastische Material, ein Massiv- oder Zellgummi oder ein Massiv- oder Zellsilikon ist.

10. Verfahren nach einem der vorhergehenden Ansprüche, **dadurch gekennzeichnet, dass** der Behälter ein Tiegel oder ein anderer Behälter ist, insbesondere aus Glas.

## Claims

1. Method for applying a heat-sealing primer to the rim of a container by transfer from a roller, **characterized in that** the surface of the roller is composed of a tubular warp or weft knit.

2. Method according to Claim 1, **characterized in that** the knit is of rib construction.

3. Method according to Claim 2, **characterized in that** the knit is of 2 × 1 rib construction.

4. Method according to any of the preceding claims, **characterized in that** the knit comprises a natural or synthetic fiber.

5. Method according to Claim 4, **characterized in that** the knit comprises a paraaramid fiber.

6. Method according to any of the preceding claims, **characterized in that** the knit comprises a yarn with a metric number of between 1/002 Nm and 1/330 Nm.

7. Method according to Claim 6, **characterized in that** the knit comprises a yarn with a metric number of between 1/010 Nm and 1/080 Nm.

8. Method according to any of the preceding claims, **characterized in that** the tubular knit directly covers a fabric or a foam or a material which is resilient.

9. Method according to Claim 8, **characterized in that** the fabric is a denim and the foam or the material which is resilient is a solid or cellular silicone or rubber.

10. Method according to any of the preceding claims, **characterized in that** said container is a jar or other container, more particularly of glass.
